# EUROPÄISCHE PATENTANMELDUNG

(11) **EP 0 114 164 A1**
(43) Veröffentlichungstag der Anmeldung: **01.08.1984**
(21) Anmeldenummer: 83100450.2
(22) Anmeldetag: 19.01.1983
(51) Int. Cl.: A62B 17/04, A62B 18/02

(54) **ABC-Schutzmaske**

(71) Anmelder: Multi-Chemie AG, CH-8001 Zürich (CH)
(72) Erfinder: Feldmann, Hagen, D-8031 Wörthsee (DE); Weger, Nikolaus, Dr., D-8084 Inning Ammersee (DE)
(74) Vertreter: Säger, Manfred, Dipl.-Ing.

(57) **Zusammenfassung**

Eine ABC-Schutzmaske (1) weist ein Sichtfenster (3) und einen vorzugsweise Aktivkohle enthaltenden Filter auf. Die Schutzmaske ist als zur Aufnahme des Kopfes vollständig geschlossene Kapuze (2) mit einer Überstreiföffnung (8) ausgebildet und besteht aus einem Gewebe, das insgesamt als die Aktivkohle eingelagert enthaltender Filter ausgebildet ist.

## Beschreibung

Die Erfindung betrifft eine ABC-Schutzmaske mit zumindest einem Sichtfenster und einem vorzugsweise Aktivkohle enthaltenden Filter.

Solche bekannten Schutzmasken müssen im allgemeinen sehr genau auf verschiedene Kopfformen und -größen gearbeitet werden, wobei insbesondere Masken für Kinder Probleme aufwerfen. Diese bekannten Masken sind zwar für den Langzeitbetrieb geeignet, was nicht unbedingt immer erforderlich ist.

Der Erfindung liegt die Aufgabe zugrunde, eine einfache und für eine Vielzahl von Kopfformen geeignete Maske für den temporären Schutz zu schaffen.

Diese Aufgabe wird bei einer ABC-Schutzmaske gemäß dem Oberbegriff des Anspruchs 1 erfindungsgemäß durch dessen kennzeichnende Merkmale gelöst.

Durch die Ausbildung der Schutzmaske als geschlossene Kapuze mit einem Sichtfenster und einem Gewebe, in das Aktivkohle eingelagert ist, dient praktisch das gesamte Gewebe als Filter. Damit dieses im Mundbereich nicht direkt auf der Haut bzw. auf Mund und Nase anliegt, kann in diesem Bereich in vorteilhafter Ausgestaltung eine Resperator angeordnet, vorzugsweise dort befestigt sein, so daß dort das Gewebe von Mund und Nase frei gehalten wird und darüberhinaus ein zusätzlicher Schutz gegeben wird. Dadurch, daß weiterhin der Halsanlagebereich gummielastisch ausgebildet ist, wird erreicht, daß in diesem Bereich nicht ungefilterte Luft durch Einatmen angesaugt und in das Innere der Schutzmaske gelangen kann.

Somit wird durch die Ausbildung als Kapuze eine einfache, für eine Vielzahl verschiedener Kopfgrößen (auch für Kinder) passende Schutzmaske bereitgestellt, die einen äußerst wirkungsvollen temporären Schutz bietet und einfach und billig herstellbar ist.

Zweckmäßige Ausgestaltungen und Weiterbildungen der Erfindung sind in den Unteransprüchen gekennzeichnet.

Eine bevorzugte Ausform wird nachfolgend unter Bezugnahme auf die Zeichnung beschrieben, die eine schematische, perspektivische Darstellung der Schutzmaske darstellt.

Die insgesamt mit 1 bezeichnete Schutzmaske weist eine den gesamten Kopf vollständig geschlossen umfassende Kapuze 2 aus einem zweischichtigen Gewebe mit einer Mittelschicht (nicht gezeigt) auf, in der Aktivkohle als Filter in einem geschäumten Kunststoff eingelagert angebracht ist.

Im Augenbereich der Schutzmaske 1 ist das Gewebe 2 ausgespart und im ausgesparten Bereich ist das insgesamt mit 3 bezeichnete Sichtfenster, beispielsweise durch eine schematisch angedeutete Klebung 4 luftdicht angebracht.

Unterhalb des Sichtfensters 3 ist eine Resperator, wie insgesamt mit 5 schematisch angedeutet, angebracht, der an sich bekannt ist. Der Resperator ist an der Innenseite der Maske so festgelegt, daß er Mund und Nase umfassen kann.

Der Halsanlagebreich 6 ist gummielastisch, vorzugsweise in Form eines außen auf die Kapuze aufgenähten Gummibandes ausgebildet, so daß dieser Bereich der Schutzmaske 1 dicht am Hals anliegen kann, und nicht etwa verseuchte Luft in das Multi-Chemie AG

Innere der Maske gelangen und dort eingeatmet werden kann. Vorzugsweise weist der Halsanlagebereich 6 einen Abstand von den Rändern 7 der Überstreiföffnung 8 auf, so daß dieser Bereich über Hemdöffnungen und dergleichen lose getragen werden kann.

Im Bereich des Sichtfensters 3 ist außerdem ein umlaufendes Gummiband 9 vorgesehen, mittels dem das Sichtfenster immer genau in Richtung der Augen gezogen werden kann. Außerdem ist im Bereich des Resperators 5 ein weiteres Gummiband 10 schrägverlaufend so angeordnet, daß es in Richtung auf das Gummiband 9 zuläuft und auf dieses im Bereich 11 trifft, so daß der Resperator 5 fest auf den Nasen-Mund-Bereich gezogen wird.

## Patentansprüche

1. ABC-Schutzmaske mit zumindest einem Sichtfenster und einem vorzugsweise Aktivkohle enthaltenden Filter, dadurch gekennzeichnet , daß die Schutzmaske (1) als zur Aufnahme des Kopfes vollständig geschlossene Kapuze (2) mit einer Oberstreiföffnung (8) ausgebildet ist, daß die Kapuze (2) aus einem Gewebe besteht, das insgesamt als das die Aktivkohle eingelagert enthaltendes Filter ausgebildet ist, daß im Augenbereich der Schutzmaske (2) das Gewebe ausgespart und im ausgesparten Bereich das Sichtfenster (3) angeordnet ist, dessen Ränder dicht an dem Gewebe festgelegt sind, und daß das Gewebe im Bereich des Randes (7) der Oberstreiföffnung (8) einen gummielastisch ausgebildeten Halsanlagebereich (6) aufweist.

2. Maske nach Anspruch 1, dadurch gekennzeichnet , daß das Gewebe zweischichtig mit einer Mittelschicht ausgebildet ist, in der die Aktivkohle eingelagert ist.

3. Maske nach Anspruch 1 oder 2, dadurch gekennzeichnet , daß die Aktivkohle in Form von kleinen Teilchen in einem geschäumten, luftdurchlässigen Kunststoff eingelagert ist.

4. Maske nach einem der Ansprüche 1 bis 3, dadurch gekennzeichnet , daß das die Ränder des Sichtfensters (3) an dem Gewebe angenäht, angeschweißt oder angeklebt sind.

5. Maske nach einem der Ansprüche 1 bis 4, dadurch gekennzeichnet , daß das Sichtfenster (3) aus organischem Glas besteht.

6. Maske nach einem der Ansprüche 1 bis 5, dadurch gekennzeichnet , daß unter dem Sichtfenster (3) ein Resperator (5) angeordnet ist.

7. Maske nach einem der Ansprüche 1 bis 6, dadurch gekennzeichnet , daß der Resperator (5) an der Innenseite der Kapuze (2) an dem Gewebe festgelegt ist.

8. Maske nach einem der Ansprüche 1 bis 7, dadurch gekennzeichnet , daß der Resperator (5) als Mund und Nase umfassend ausgebildet ist.

9. Maske nach einem der Ansprüche 1 bis 8, dadurch gekennzeichnet , daß der Halsanlagebereich (6) von einem Gummiband gebildet ist.

10. Maske nach Anspruch 9, dadurch gekennzeichnet , daß das Gummiband an dem die Kapuze (2) bildenden Gewebe angenäht ist.

11. Maske nach einem der Ansprüche 1 bis 10, dadurch gekennzeichnet , daß der Halsanlagebereich (6) mit Abstand von den Rändern (7) der Oberstreiföffnung (8) angeordnet ist. Multi-Chemie AG

12. Maske nach einem der Ansprüche 1 bis 11, dadurch gekennzeichnet , daß im Bereich der seitlichen Enden des Sichtfensters (3) ein umlaufendes Gummiband (9) angeordnet ist.

13. Maske nach Anspruch 12, dadurch gekennzeichnet , daß das Gummiband an der Kapuze (2) angenäht ist.

14. Maske nach einem der Ansprüche 1 bis 13, dadurch gekennzeichnet , daß im Bereich des Resperators (5) ein Gummiband (10) angeordnet ist.

15. Maske nach Anspruch 14, dadurch gekennzeichnet , daß das Gummiband (10) um die Kapuze (2) umlaufend angeordnet ist.

16. Maske nach Anspruch 14 oder 15, dadurch gekennzeichnet , daß das Gummiband (10) an der Kapuze (2) angenäht ist.

17. Maske nach einem der Ansprüche 12 bis 16, dadurch gekennzeichnet , daß ein einziges Gummiband (9, 10, 11) für das Sichtfenster (3) und für den Resperator (5) vorgesehen ist und zu jedem Bereich ( 3 bzw. 5) verlaufend geteilt (11) ausgebildet ist.
